# EUROPÄISCHE PATENTSCHRIFT

(11) **EP 0 757 959 B1**
(45) Veröffentlichungstag und Bekanntmachung des Hinweises auf die Patenterteilung: **24.02.1999**
(21) Anmeldenummer: 96109803.5
(22) Anmeldetag: 19.06.1996
(51) Int. Cl.: B65D 83/14

(54) **Druckgasbehälter zum Ausgeben von Schaum**
Pressurized gas container for dispensing foam
Conteneur de gaz sous pression pour distribution de mousse

(30) Priorität: 08.08.1995 DE 29512760 U
(43) Veröffentlichungstag der Anmeldung: 12.02.1997
(73) Patentinhaber: Wella Aktiengesellschaft, 64274 Darmstadt (DE)
(72) Erfinder: Hildebrandt, Bodo, 64560 Riestadt (DE)

(56) Entgegenhaltungen:
- EP-A- 0 062 817
- DE-A- 1 908 960
- US-A- 3 592 359
- US-A- 3 976 223
- US-A- 5 289 944

## Beschreibung

Die Erfindung betrifft einen Druckgasbehälter nach dem Oberbegriff des Anspruchs 1.

Ein derartiger Druckgasbehälter ist aus der US-A-5 289 944 bekannt, der ein dosiertes Abgeben eines Schaumgemisches gestattet.

Demgegenüber stellt sich die Aufgabe, einen gattungsgleichen Druckgasbehälter zu schaffen, der ein dosiertes Abgeben eines ungemischten Schaumes mit mindestens einem separaten Flüssigkeitsstreifen am Schaumstrang gestattet.

Gelöst ist diese Aufgabe nach dem kennzeichnenden Teil des Anspruchs 1. Vorteilhafte Weiterbildungen der Erfindung gehen aus den Unteransprüchen hervor.

Die Erfindung wird anhand eines Ausführungsbeispiels näher erläutert.

Es zeigt:
- Figur 1: eine Teilansicht eines Druckgasbehälters in einer Schnittdarstellung bei geschlossener Ventilstellung;
- Figur 2: die Darstellung nach der Figur 1, jedoch bei geöffneter Ventilstellung;
- Figur 3: eine Draufsicht III-III nach der Figur 1 auf einen Ventilstößel mit einem peripher angeordneten Kanal;
- Figur 4: eine Draufsicht wie Figur 3, jedoch mit vier peripher angeordneten Kanälen;

In der Figur 1 ist in einer Teilansicht ein Druckgasbehälter 1 mit einem geschlossenen Abgabeventil 2 dargestellt. Der Druckgasbehälter 1 gestattet ein getrenntes Aufbewahren einer schaumbildenden ersten Flüssigkeit 3 und einer zweiten Flüssigkeit 4 und ein dosiertes Abgeben beider Flüssigkeiten 3, 4 mittels des Abgabeventils 2, das ein erstes Ventil 5 und ein zweites Ventil 6 aufweist. Das Abgabeventil 2 ist mit einem Expansionsabschnitt 7 zur Schaumbildung und zum Transport von Schaum 8 (Figur 2) versehen. Die zweite Flüssigkeit 4 ist von einem komprimierbaren Innenbehälter 9 aufgenommen. In diesem Ausführungsbeispiel ist der Innenbehälter 9 zylindrisch ausgestaltet und mit einem vom Innendruck des Druckgasbehälters 1 beaufschlagbaren Kolben 10 versehen, wodurch die zweite Flüssigkeit 4 unter Druck steht. Der ersten Flüssigkeit 3 ist das erste Ventil 5 und der zweiten Flüssigkeit 4 das zweite Ventil 6 zugeordnet, wobei ein erster Kanal 11 des ersten Ventils 5 und ein zweiter Kanal 12 des zweiten Ventils 6 in einen Anfangsbereich 13 des Expansionsabschnitts 7 eines Ventilstößels 14 mündet. Das Abgabeventil 2 besteht aus einem ersten und zweiten Ventil 5, 6 mit jeweils einer elastischen Dichtscheibe 15, 16. Zum axialen Betätigen des Ventilstößels 14 ist dieser - wie gestrichelt angedeutet - mit einem Betätigungsaufsatz 17 versehen. Dieses Ausführungsbeispiel ist für ein kopfstehendes Applizieren vorgesehen. Jedoch kann auch ein entgegengesetztes Applizieren durch eine dazu geeignete Steigrohranordnung (nicht dargestellt) für die erste Flüssigkeit 3 vorgesehen werden.

In der Figur 2 ist der Druckgasbehälter 1 während einer Abgabe der beiden Flüssigkeiten 3, 4 mittels axialen Drucks auf den Betätigungsaufsatz 17 dargestellt. Durch diesen Druck wird der Ventilstößel 14 axial bewegt, wodurch in etwa zeitgleich die beiden Dichtscheiben 15, 16 des ersten und des zweiten Ventils 5, 6 von ihrem Dichtsitz angehoben werden und sich dadurch öffnen, wodurch die erste Flüssigkeit 3 durch den ersten Kanal 11 in den Anfangsbereich 13 des Expansionsabschnitts 7 fließt (und sogleich sich zu einem Schaum 8 ausbildet) und die zweite Flüssigkeit 4 über einen ersten Verbindungskanal 18 und einen zweiten Verbindungskanal 19 durch den zweiten Kanal 12 in den Anfangsbereich 13 des Expansionsabschnitts 7 fließt, wobei der zweite Kanal 12 peripher an einer Innenwand 20 des Expansionsabschnitts 7 mündet und sich dadurch als ein Randstreifen 21 zum Schaumstrang 8 ausbildet. Durch Aufheben des Drucks auf den Betätigungsaufsatz 17 werden wieder beide Ventile 5, 6 geschlossen. Beispielsweise kann der Druckgasbehälter 1 für Haarbehandlungen verwendet werden, wobei die erste Flüssigkeit 3 ein Basismittel und die zweite Flüssigkeit 4 ein - wahlweise farbiges - Zusatzmittel ist, das nicht aufschäumt.

Eine Draufsicht III-III nur auf den Ventilstößel 14 mit dem einen peripher angeordneten zweiten Kanal 12 ist in der Figur 3 dargestellt.

Nach der Figur 4 können aber auch - als Weiterbildung nach der Figur 3 - vier peripher gleichmäßig verteilte zweite Kanäle 12 vorgesehen werden. Ein großer Vorteil ist darin zu sehen, daß von entsprechend gefärbten Randstreifen 21 von allen Betrachtungswinkeln zumindest ein Randstreifen 21 sichtbar ist.

Wahlweise kann auch ein vom Innendruck des Druckgasbehälters 1 zusammendrückbarer - nicht dargestellter - Innenbehälter 9 vorgesehen werden.

Es kann auch vorgesehen werden, den Expansionsabschnitt 7 so auszubilden, daß der Schaumstrang 8 wendelförmige Randstreifen der zweiten Flüssigkeit 4 aufweist, zum Beispiel mittels einer innenseitigen Wendelführung (nicht dargestellt).

## Patentansprüche

1. Druckgasbehälter (1) für ein getrenntes Aufbewahren einer schaumbildenden ersten Flüssigkeit (3) und einer zweiten Flüssigkeit (4) und für ein dosiertes Abgeben beider Flüssigkeiten (3, 4) mittels eines gemeinsamen Abgabeventils (2), das ein erstes Ventil (5) und ein zweites Ventil (6) aufweist, daß der ersten Flüssigkeit (3) das erste Ventil (5) und der zweiten Flüssigkeit (4) das zweite Ventil (6) zugeordnet ist, und daß das Abgabeventil (2) mit einem Expansionsabschnitt (7) zur Schaumbildung und zum Transport von Schaum (8) versehen ist, wobei die zweite Flüssigkeit (4) von einem komprimierbaren Innenbehälter (9) aufgenommen ist,
**dadurch gekennzeichnet,** daß ein erster Kanal (11) des ersten Ventils (5) und mindestens ein zweiter Kanal (12) des zweiten Ventils (6) in einen Anfangsbereich (13) peripher an einer Innenwand (20) des Expansionsabschnitts (7) mündet.

2. Druckgasbehälter nach Anspruch 1, **dadurch gekennzeichnet,** daß der Innenbehälter (9) zylindrisch ausgestaltet und mit einem vom Innendruck des Druckgasbehälters (1) beaufschlagbaren Kolben (10) versehen ist.

3. Druckgasbehälter nach Anspruch 1**, dadurch gekennzeichnet,** daß der Innenbehälter (9) vom Innendruck des Druckgasbehälters (1) zusammendrückbar ausgestaltet ist.

4. Druckgasbehälter nach mindestens Anspruch 1, **dadurch gekennzeichnet**, daß die zweite Flüssigkeit (4) farbig ist.

5. Druckgasbehälter nach mindestens Anspruch 1, **dadurch gekennzeichnet,** daß der Expansionsabschnitt (7) derart ausgebildet ist, daß der Schaumstrang (8) mindestens einen wendelförmigen Randstreifen (21) der zweiten Flüssigkeit (4) aufweist.

## Claims

1. A pressure container (1) for separate storage of a foam-producing first fluid (3) and a second fluid (4) and for metered delivery of both fluids (3, 4) by means of a common delivery valve (2) having a first valve (5) and a second valve (6), in that the first valve (5) is associated with the first fluid (3) and the second valve (6) with the second fluid (4), and in that the delivery valve (2) is provided with an expansion portion (7) for foam formation and for the transportation of foam (8), the second fluid (4) being received by a compressible inner container (9), characterised in that a first channel (11) of the first valve (5) and at least one second channel (12) of the second valve (6) opens into an initial region (13) peripherally at an inner wall (20) of the expansion portion (7).

2. A pressure container in accordance with Claim 1, characterised in that the inner container (9) is cylindrical and is provided with a piston (10) which can be acted upon by the internal pressure of the pressure container (1).

3. A pressure container in accordance with Claim 1, characterised in that the inner container (9) is constructed to be compressible by the internal pressure of the pressure container (1).

4. A pressure container in accordance with at least Claim 1, characterised in that the second fluid (4) is coloured.

5. A pressure container in accordance with at least Claim 1, characterised in that the expansion portion (7) is such that the foam strand (8) has at least one helical edge-stripe (21) of the second fluid (4).

## Revendications

1. Récipient à gaz comprimé (1), destiné à conserver séparément un premier liquide moussant (3) et un deuxième liquide (4), et permettant une distribution dosée des deux liquides (3, 4) à l'aide d'une valve distributrice commune (2), qui comporte une première valve (5) et une deuxième valve (6), la première valve (5) étant affectée au premier liquide (3) et la deuxième valve (6) étant affectée au deuxième liquide (4), la valve distributrice (2) étant pourvue d'une section d'expansion (7) pour former la mousse et transporter la mousse (8), auquel cas le deuxième liquide (4) étant reçu dans un récipient intérieur comprimable (9), caractérisé en ce qu'un premier conduit (11) de la première valve (5) et au moins un deuxième conduit (12) de la deuxième valve (6) débouchent dans une zone de départ (13), selon une configuration périphérique sur la paroi intérieure (20) de la section d'expansion (7).

2. Récipient à gaz comprimé selon la revendication 1, caractérisé en ce que le récipient intérieur (9) a une forme cylindrique et est pourvu d'un piston (10) sur lequel peut s'appliquer la pression interne du récipient à gaz comprimé (1).

3. Récipient à gaz comprimé selon la revendication 1, caractérisé en ce que le récipient intérieur (9) est conçu de façon à pouvoir être compressé sous l'effet de la pression interne du récipient à gaz comprimé (1).

4. Récipient à gaz comprimé selon au moins la revendication 1, caractérisé en ce que le deuxième liquide (4) est coloré.

5. Récipient à gaz comprimé selon au moins la revendication 1, caractérisé en ce que la section d'expansion (7) est configurée de façon que le boudin de mousse (8) comporte au moins une bande latérale hélicoïdale (21) du deuxième liquide (4).
